# FASCICULE DE BREVET EUROPEEN

(11) **EP 2 580 065 B1**
(45) Date de publication et mention de la délivrance du brevet: **06.08.2014**
(21) Numéro de dépôt: 11714352.9
(22) Date de dépôt: 10.03.2011
(51) Int. Cl.: B42D 25/00, B41M 3/14, B41M 5/26, B41M 5/34

(54) **PROCEDE DE PERSONNALISATION D'IMAGES LATENTES ENCASTREES ET DOCUMENT REALISE**
VERFAHREN ZUR PERSONALISIERUNG VON LATENTEN EINGBETTETEN BILDERN UND DAMIT HERGESTELLTES DOKUMENT
METHOD FOR CUSTOMIZING LATENT EMBEDDED IMAGES AND DOCUMENT THUS PRODUCED

(30) Priorité: 07.04.2010 FR 1001415
(43) Date de publication de la demande: 17.04.2013
(73) Titulaire: Lazzari, Jean-Pierre, 83120 Sainte Maxime (FR); Lazzari, Jean Marc, 78690 Saint Rémy l'Honoré (FR)
(72) Inventeur: Lazzari, Jean-Pierre, 83120 Sainte Maxime (FR); Lazzari, Jean Marc, 78690 Saint Rémy l'Honoré (FR)
(74) Mandataire: Delumeau, François Guy
(86) Numéro de dépôt international: PCT/FR2011/000126
(87) Numéro de publication internationale: WO 2011/124774

(56) Documents cités:
- US-A- 5 364 829
- US-A- 6 165 687
- US-B1- 6 169 266

## Description

### Domaine d'application de l'invention:

La présente invention concerne un procédé de personnalisation d'images latentes encastrées. Elle trouve des applications notamment dans les cartes de crédit ou autres documents officiels (identité, abonnement, etc.). L'invention concerne plus particulièrement la personnalisation d'images latentes protégées par une protection mécanique transparente.

### Etat de l'art antérieur:

Certaines banques, proposent à leurs clients d'imprimer sur leur carte de crédit une image de leur choix. Pour cela, le client doit envoyer par courrier électronique, à sa banque, une image qui de préférence est sa photo d'identité. Au cours de la fabrication de la carte, la banque imprimera l'image avant le dépôt de la couche de protection.

Cette solution impose un traitement individuel de la carte de crédit lors de sa fabrication, ce qui augmente son prix. Par ailleurs, l'envoi par courrier électronique d'une photo, associé à des informations confidentielles, présente toujours des risques de détournement.

Afin d'éviter ces inconvénients, de nombreuses sociétés cherchent le moyen de personnaliser les cartes de crédit au dernier moment, c'est-à-dire au moment où la carte de crédit est fournie au client. Ainsi, la fabrication en série est la même pour toutes les cartes de crédit, et il n'y a plus de risque de détournement d'informations en ligne.

Pour cela, certains dispositifs proposent une image latente constituée d'une couche organique, monochrome ou une couche métallique. Ces couches sont revêtues d'une couche de protection transparente. La personnalisation c'est-à-dire la formation de l'image définitive, s'effectue par un faisceau laser qui brûle la couche organique ou grave la couche métallique, faisant apparaître un certain contraste entre les parties traitées par le faisceau laser, et les parties non traitées. Si ces dispositifs sont très simples, ils interdisent la couleur, ce qui limite considérablement leur application.

D'autres dispositifs utilisent plusieurs sous couches empilées, protégées par une couche transparente. Les sous-couches empilées, ayant des couleurs différentes, il est possible de réaliser des images couleurs par ablation sélective des sous couches au travers de la couche transparente. Le brevet JP2004082493 (A), montre un exemple similaire. Si ces dispositifs permettent de réaliser des images couleurs, la superposition des sous-couches, leur ablation sélective, rendent ces solutions délicates et surtout très chères.

Le brevet FR 2451081 propose la personnalisation d'une image latente enrobée sous une couche protectrice, par l'utilisation de micro capsules qui par pression mécanique, font apparaître des couleurs différentes. Si ce dispositif semble intéressant par certains aspects, il ne permet pas de faire apparaître une image de qualité. De plus, l'application de la force mécanique nécessaire au changement de couleur, est incompatible à des formes ou des motifs de petite dimension, indispensables pour obtenir une résolution suffisante de l'image recherchée.

US-A-5 364 829 divulgue un support d'enregistrement d'information et d'effacement de l'information enregistrée, de manière réversible, par application de chaleur ou de rayonnement lumineux, sur un support d'enregistrement. Le support d'enregistrement comporte sur un substrat (1): une couche de réflexion optique (2), une couche d'absorption optique d'enregistrement (3 ou 4) et une couche de protection (6). La couche d'absorption (3, 4) contient des segments (41 R, 41 V, 41 B, 41 BK) colorés selon les couleurs primaires (R, V, B) et de couleur noir (41 BK). Par apport de chaleur les particules cristallo-organiques des segments colorés changent d'état cristallin. La transmission lumineuse de la couche d'enregistrement est alors modifiée.

Il est par ailleurs connu de reproduire des images dans un écran à cristaux liquides en créant des niveaux de gris par une durée déterminée d'ouverture des cristaux liquides par rapport au temps d'une image. Cette technologie ne s'applique pas pour réaliser des images définitives.

### Objet de l'invention :

La présente invention, a pour but de remédier à ces inconvénients, en proposant un procédé de personnalisation d'une image latente encastrée, en vue d'obtenir une image couleur définitive de haute qualité et à faible coût par un traitement laser sur une image latente de structure particulière.

A ce titre, l'invention a pour objet un procédé de personnalisation d'une image latente encastrée sous une couche transparente de protection mécanique. Le procédé consiste à former une image latente constituée de sous pixels imprimés aux couleurs primaires uniformément répartis, ces couleurs étant réfléchissantes, puis à faire apparaître des niveaux de gris d'une image définitive par une émission modulée d'un faisceau laser sur les sous pixels pour réaliser des surfaces non réfléchissantes sombres recouvrant en partie ou en totalité la surface de chaque sous pixel.

Selon des mises en oeuvre particulières :
- en plus des sous pixels aux couleurs primaires, des sous pixels de couleur blanche également uniformément répartis sont ajoutés pour constituer les pixels de l'image latente, chaque quadruplet de sous pixels formant un pixel ;
- les surfaces non réfléchissantes de couleur sombre recouvrant en partie ou en totalité la surface des sous pixels sont obtenues par carbonisation des sous pixels par le faisceau laser au travers de la couche transparente de protection ;
- les surfaces non réfléchissantes de couleur sombre recouvrant en partie ou en totalité la surface des sous pixels sont obtenues par effet thermo chromique ou par effet photochromique, sous l'influence du faisceau laser au travers de la couche transparente de protection.

L'invention se rapporte également au document comportant une image réalisée selon le procédé ci-dessus. Dans ce document, l'image étant disposée sous une couche de protection mécanique, l'image encastrée est formée de sous pixels qui ont des surfaces imprimées aux couleurs primaires réfléchissantes et sont régulièrement réparties sur un support, ces surfaces étant recouvertes de surfaces non réfléchissantes sombres.

Selon des modes de réalisation particuliers :
- les surfaces non réfléchissantes sombres sont de couleur noire et les sous pixels sont aux couleurs primaires et également blanches régulièrement réparties ;
- la surface de l'image latente est courbe afin de permettre une incrustation d'image dans un document souple.

L'invention propose ainsi de réaliser lors de la fabrication en série de l'objet, support de l'image, qui peut être une carte de crédit, une image latente, déposée sur ce support et protégée mécaniquement par une couche transparente, cette image latente étant imprimée selon les mêmes procédés de fabrication que ceux utilisés pour la fabrication standard des cartes de crédit. A ce stade de fabrication, toutes les images latentes sont identiques et apparaissent comme blanches. Puis dans une seconde étape, un faisceau laser, au travers de la couche protectrice transparente, transforme l'image latente, en une image couleur définitive personnalisée.

En effet, l'image latente est constituée de petites surfaces aux couleurs primaires (RVB) : Rouge, Vert et Bleu, surfaces que l'on nommera par la suite « sous pixels », chaque ensemble (triplet) de sous pixels (RVB) forme un pixel de l'image. Ces sous pixels sont imprimés par jet d'encre, ou toute autre technique connue de l'homme de l'art lors de la fabrication en série de l'objet porteur, qui peut être une carte de crédit ou autre document d'identité. Cette image latente, formée de sous pixels régulièrement répartis, est identique pour tous les objets de la même série. L'image latente est ensuite protégée mécaniquement par un revêtement transparent.

Par la suite, dans une seconde phase, la personnalisation de l'image latente, s'effectue par un faisceau laser qui, par effet thermique ou effet photosensible, fait apparaître une coloration sombre, de préférence noire, recouvrant partiellement ou en totalité, la surface des sous pixels. La coloration sombre étant formée entre la surface des sous pixels et le champ de visualisation, le recouvrement des sous pixels par cette coloration apparaît dans le champ de visualisation par réflexion de la lumière sur les sous pixels.

De façon plus précise, l'invention a pour objet un procédé de personnalisation d'une image latente encastrée sous une couche transparente de protection mécanique. L'image latente est constituée d'un ensemble régulier de petites surfaces imprimées aux couleurs primaires, comprenant essentiellement les couleurs rouges, vertes, et bleues. Afin de renforcer la dominance blanche, l'invention prévoit avantageusement de rajouter régulièrement de petites surfaces blanches. Chaque petite surface constitue un sous pixel de l'image, et un ensemble (quadruplet) de sous pixel rouge, vert, bleu et blanc constitue un pixel de l'image.

Chaque image peut contenir plusieurs millions de pixels, selon la définition recherchée. Les sous pixels sont disposés régulièrement pour constituer l'image latente. Ils sont imprimés par toute technique connue de l'homme de l'art, comme le jet d'encre, par exemple. La surface support de l'image latente, peut être plane ou courbe. Les couleurs des sous pixels sont réfléchissantes, afin de donner à l'image finale, une fois personnalisée, le maximum de brillance en lumière ambiante.

A ce niveau de fabrication, l'image latente constituée de l'ensemble des pixels décrits précédemment, apparaît comme une surface blanche à l'observateur. L'image latente est ensuite revêtue d'une couche protectrice transparente. Toutes ces étapes de fabrication, sont communes à tous les objets de la même série.

Dans une seconde étape, la personnalisation s'effectue par un faisceau laser qui au travers de la couche transparente protectrice, fait apparaître des surfaces non réfléchissantes, de couleurs sombres, de préférence noires, qui recouvrent plus ou moins la surface des sous pixels formant ainsi les niveaux de gris de l'image couleur définitive personnalisée. Les surfaces non réfléchissantes réalisées par le faisceau laser sont obtenues par effet thermique, ou photochromique.

Dans la forme la plus économique de l'invention, la surface colorée de chaque sous pixel est carbonisée en partie ou en totalité par le faisceau laser. Selon une forme plus élaborée, l'encre utilisée pour colorer les sous pixels a des propriétés thermo chromiques ou des propriétés photochromiques, connues de l'homme de l'art qui, sous l'influence soit d'un effet thermique, soit d'un effet de rayonnement du faisceau laser font apparaître une coloration non réfléchissante, de préférence noire, sur les parties traitées.

### Présentation des figures :

De toute façon, les caractéristiques et avantages de l'invention, apparaîtront mieux après la description qui suit, donnée à titre explicatif et nullement limitatif. Cette description se réfère aux dessins annexés, sur lesquels:
- La figure 1 montre une carte de crédit comprenant l'image latente selon l'invention.
- La figure 2 montre la même carte de crédit une fois personnalisée par le faisceau laser au travers de la couche de protection.
- La figure 3 montre les « sous pixels » de l'image latente.
- La figure 4 montre la coupe de l'image latente protégée sous la couche de protection transparente.
- La figure 5 montre la personnalisation par le faisceau laser de l'image latente.
- La figure 6 montre un exemple de niveaux de gris obtenus par le faisceau laser, de l'image personnalisée.

### Description détaillée :

La figure 1 montre une carte de crédit (11) sur laquelle, lors de sa fabrication en série, l'image latente (12) a été imprimée. Toute technique d'impression connue de l'homme de l'art peut être utilisée, notamment les techniques pratiquées couramment pour imprimer les motifs en couleur des cartes de crédit. L'image latente (12) peut être située sur une partie plane de la carte de crédit, ou sur une surface courbe, ou en relief, comme par exemple les parties imprimées en relief des numéros de la carte de crédit. En fin de fabrication, la carte de crédit est revêtue d'une couche protectrice transparente comme les cartes de crédit actuelles. A ce niveau, les procédés de fabrications des cartes de crédits standard ne sont pas modifiés.

La figure 2, montre la même carte de crédit, dont l'image latente (11) de la figure 1, a été personnalisée, faisant apparaître l'image couleur définitive (21). Si cette image est une photo d'identité, elle peut de préférence avoir les dimensions normalisées de photo d'identité, soit 35mm par 45mm.

La figure 3, montre une vue détaillée de l'image latente (12). Elle est constituée de petites surfaces que l'on nomme « sous pixels », régulièrement disposées. Chaque quadruplet de « sous pixels » (31) de couleur rouge, (32) de couleur verte, (33) de couleur bleue, et (34) de couleur blanche, forment un pixel qui peut avoir une forme carrée selon l'exemple de la figure 3. Les « sous pixels » peuvent également être alignés formant des bandes monochromes aux couleurs précédemment décrites. L'encre utilisée pour imprimer les « sous pixels » est de préférence réfléchissante. Selon l'exemple de la figure 3, les « sous pixels » sont des carrés de 16µm de coté. Le pixel comprenant les quatre « sous pixels » selon cet exemple a une forme carrée de 32µm de coté.

La figure 4 montre la coupe d'une carte de crédit (11) comprenant l'image latente (12), l'ensemble étant revêtu de la couche transparente de protection (41).

La figure 5, montre une carte de crédit (11) comprenant l'image latente (12) revêtue de la couche protectrice (41). Un faisceau laser (51) balaie toute la surface de l'image latente (12) afin de la personnaliser au travers de la couche de protection (41), en faisant apparaître les niveaux de gris de l'image définitive, par la réalisation de surfaces non réfléchissantes sombres, de préférence noires, qui recouvrent en partie ou en totalité la surface de chaque « sous pixel ». Dans sa forme la plus économique, les niveaux de gris sont obtenus par carbonisation de la couleur des sous pixels. D'autres procédés, connus de l'homme de l'art, utilisent des couleurs photochromiques ou thermo chromiques, qui sous l'influence de longueur d'onde du faisceau laser, ou sous l'influence thermique du faisceau laser, permettent de faire apparaître une couleur sombre, qui ne réfléchit que très peu la lumière.

La reproduction d'une image par exemple numérique consiste selon l'invention, à réaliser par faisceau laser (51) le niveau de gris de chaque pixel de l'image numérisée par assombrissement partiel ou total, en particulier par noircissement, d'un ou plusieurs sous pixels de chaque pixel de l'image reproduite correspondant à un pixel de l'image numérique à reproduire.

L'étendue de surface à noircir au-dessus de chaque sous pixel (« au-dessus » signifie entre la surface des sous pixels (12) et le faisceau laser (51), (c'est-à-dire en se plaçant dans le champ de visualisation de l'image par réflexion de la lumière) correspond à celle de l'image à reproduire afin de reconstituer le même niveau de gris que celui de cette image pour chacun de ses sous pixels.

La figure 6, montre des exemples de niveaux de gris sur les quatre « sous pixels » (31), (32), (33), et (34) d'un pixel. Selon cet exemple, le faisceau laser (51) de la figure 5, balaie l'image latente de gauche à droite. A titre d'exemple, l'impact du faisceau laser sur la surface du « sous pixel » (31) a généré une surface noire (61) de 1µm x 1µm. Balayant les « sous pixels » de gauche à droite par exemple, le faisceau laser, lorsque la surface à traiter est plus grande, peut laisser une trace rectiligne (62) de 1µm de large, et de longueur proportionnée à la surface non réfléchissante requise. A titre d'exemple sur le « sous pixel » (32) la surface non réfléchissante a une dimension de 1µm x 12µm. D'autres surfaces non réfléchissantes (63) et (64) sont représentées sur les « sous pixels » (33), et (34) respectivement. A l'extrême, certains « sous pixels » peuvent être totalement recouverts de surface non réfléchissante, ou à l'inverse ne pas être recouvert du tout. Selon l'exemple donné de la figure 6, chaque « sous pixel » peut être recouvert de 16 x 16 impacts laser, formant ainsi 256 niveaux de gris par « sous pixel ». Selon l'exemple de la figure 6, la photo d'identité de 35mm X 45mm, sera alors constituée de plus de 6 millions de pixels.

Pour reproduire le noircissement de chaque sous pixel, qui fournira le niveau de gris correspondant à chaque sous pixel de l'image à reproduire, l'intensité du faisceau laser est programmée en fonction des niveaux de gris de l'image à reproduire. Ces niveaux de gris sont enregistrés avec leur adresse dans une mémoire d'une unité de traitement numérique. Des balayages prédéterminés sont également enregistrés en fonction de l'image à encastrer sur le support du document (dimension globale, taille des sous pixels, type d'organisation des sous pixels). En fonction du choix du balayage, l'unité commande alors l'émission et le déplacement du faisceau laser à travers des équipements adaptés, connus de l'homme de l'art, afin de reproduire les niveaux de gris mémorisés d'une image donnée.

## Revendications

1. Procédé de personnalisation d'une image latente encastrée (12) sous une couche transparente de protection mécanique (41), **caractérisé en ce qu'**il consiste à former une image latente (12) constituée de sous pixels imprimés (31 à 33)aux couleurs primaires uniformément répartis, ces couleurs étant réfléchissantes, puis à faire apparaître des niveaux de gris d'une image définitive (21) par une émission modulée d'un faisceau laser (51) sur les sous pixels (31 à 33) pour réaliser des surfaces non réfléchissantes sombres (61 à 64) recouvrant en partie ou en totalité la surface de chaque sous pixel (31 à 34).

2. Procédé de personnalisation d'image latente encastrée sous une couche transparente de protection mécanique selon la revendication 1, **caractérisé en ce que**, en plus des sous pixels aux couleurs primaires (31 à 33), des sous pixels de couleur blanche (34) également uniformément répartis sont ajoutés pour constituer les pixels de l'image latente.

3. Procédé de personnalisation d'image latente encastrée sous une couche transparente de protection mécanique selon la revendication 1 ou 2, **caractérisé en ce que** les surfaces non réfléchissantes de couleur sombre (61 à 64) recouvrant en partie ou en totalité la surface des sous pixels sont obtenues par carbonisation des sous pixels par le faisceau laser (51) au travers de la couche transparente de protection (41).

4. Procédé de personnalisation d'image latente encastrée sous une couche transparente de protection mécanique (41) selon l'une des revendications 1 à 3, **caractérisé en ce que** les surfaces non réfléchissantes de couleur sombre (61 à 64) recouvrant en partie ou en totalité la surface des sous pixels sont obtenues par effet thermo chromique ou par effet photochromique, sous l'influence du faisceau laser (51) au travers de la couche transparente de protection (41).

5. Document dans lequel est encastrée une image définitive (21) obtenue par le procédé selon l'une des revendications précédentes, l'image définitive (21) étant disposée sous une couche de protection mécanique (41), **caractérisé en ce que** l'image définitive encastrée (21) est formée de sous pixels imprimés qui ont des surfaces aux couleurs primaires réfléchissantes (31 à 33) et sont régulièrement réparties sur un support (11), ces surfaces étant recouvertes de surfaces non réfléchissantes sombres (61 à 63).

6. Document selon la revendication précédente, dans lequel les surfaces non réfléchissantes sombres sont de couleur noire (61 à 64) et les sous pixels sont aux couleurs primaires (31 à 33) et également blanche (34) régulièrement réparties.

7. Document selon la revendication 5 ou 6, **caractérisé en ce que** la surface de l'image latente est courbe.

## Patentansprüche

1. Verfahren zur Personalisierung eines eingebetteten latenten Bildes (12) unter einer transparenten mechanischen Schutzschicht (41), **dadurch gekennzeichnet, dass** es darin besteht, ein latentes Bild (12), das aus gedruckten Unterpixeln (31 bis 33) in den Primärfarben, welche gleichmäßig verteilt sind, besteht, auszubilden, wobei diese Farben reflektierend sind, anschließend Graustufen eines endgültigen Bildes (21) durch ein moduliertes Aussenden eines Laserstrahls (51) auf die Unterpixel (31 bis 33) zum Vorschein zu bringen, um nicht reflektierende dunkle Flächen (61 bis 64) herzustellen, welche die Fläche eines jeden Unterpixels (31 bis 34) teilweise oder ganz bedecken.

2. Verfahren zur Personalisierung eines eingebetteten latenten Bildes unter einer transparenten mechanischen Schutzschicht, nach Anspruch 1, **dadurch gekennzeichnet, dass** zusätzlich zu den Unterpixeln in den Primärfarben (31 bis 33) Unterpixel mit weißer Farbe (34), die ebenfalls gleichmäßig verteilt sind, zugefügt werden, um die Pixel des latenten Bildes zu bilden.

3. Verfahren zur Personalisierung eines eingebetteten latenten Bildes unter einer transparenten mechanischen Schutzschicht, nach Anspruch 1 oder 2, **dadurch gekennzeichnet, dass** die nicht reflektierenden Flächen mit dunkler Farbe (61 bis 64), welche die Fläche der Unterpixel teilweise oder ganz bedecken, durch Verkohlen der Unterpixel mittels des Laserstrahls (51) durch die transparente Schutzschicht (41) erhalten werden.

4. Verfahren zur Personalisierung eines eingebetteten latenten Bildes unter einer transparenten mechanischen Schutzschicht (41), nach einem der Ansprüche 1 bis 3, **dadurch gekennzeichnet, dass** die nicht reflektierenden Flächen mit dunkler Farbe (61 bis 64), welche die Fläche der Unterpixel teilweise oder ganz bedecken, durch thermochromen Effekt oder durch photochromen Effekt, unter dem Einfluss des Laserstrahls (51) durch die transparente Schutzschicht (41) erhalten werden.

5. Dokument, in das ein endgültiges Bild (21), das durch das Verfahren nach einem der vorhergehenden Ansprüche erhalten wird, eingebettet ist, wobei das endgültige Bild (21) unter einer mechanischen Schutzschicht (41) angeordnet ist, **dadurch gekennzeichnet, dass** das eingebettete endgültige Bild (21) von gedruckten Unterpixeln, welche Flächen in den reflektierenden Primärfarben (31 bis 33) haben und auf einem Träger (11) gleichmäßig verteilt sind, gebildet ist, wobei diese Flächen von nicht reflektierenden dunklen Flächen (61 bis 63) bedeckt sind.

6. Dokument nach dem vorhergehenden Anspruch, bei dem die nicht reflektierenden dunklen Flächen von schwarzer Farbe (61 bis 64) sind und die Unterpixel in den Primärfarben (31 bis 33) und auch weißer Farbe (34) sind, welche gleichmäßig verteilt sind.

7. Dokument nach Anspruch 5 oder 6, **dadurch gekennzeichnet, dass** die Oberfläche des latenten Bildes gekrümmt ist.

## Claims

1. A method of personalizing a latent image (12) embedded under a transparent mechanical protection layer (41), the method being **characterized in that** it consists in forming a latent image (12) constituted by uniformly distributed subpixels (31 to 33) printed in primary colors, these colors being reflecting, and then in causing gray levels of a final image (21) to appear by modulated emission of a laser beam (51) on the subpixels (31 to 33) in order to make dark non-reflecting surfaces (61 to 64) covering the surface of each subpixel (31 to 34) in part or in full.

2. A method of personalizing a latent image embedded under a transparent mechanical protection layer according to claim 1, **characterized in that**, in addition to the subpixels (31 to 33) in primary colors, subpixels of white color (34) that are likewise uniformly distributed are added to constitute the pixels of the latent image.

3. A method of personalizing a latent image embedded under a transparent mechanical protection layer according to claim 1 or claim 2, **characterized in that** the non-reflecting surfaces (61 to 64) of dark color covering the surface of the subpixels in part or in full are obtained by the laser beam (51) carbonizing subpixels through the transparent protection layer (41).

4. A method of personalizing a latent image embedded under a transparent mechanical protection layer (41) according to any one of claims 1 to 3, **characterized in that** the non-reflecting surfaces (61 to 64) of dark color covering the surface of the subpixels in part or in full are obtained by a thermochromic effect or by a photochromic effect, under the influence of the laser beam (51) acting through the transparent protection layer (41).

5. A document having embedded therein a final image (21) obtained by the method according to any preceding claim, the final image (21) being arranged under the mechanical protection layer (41), the document being **characterized in that** the embedded final image (21) is formed of printed subpixels (31 to 33) having reflecting surfaces of primary colors and that are regularly distributed over a medium (11), these surfaces being covered by dark non-reflecting surfaces (61 to 63).

6. A document according to the preceding claim, wherein the dark non-reflecting surfaces (61 to 64) are black in color and the subpixels (31 to 33) are of primary colors and also white (34) and being regularly distributed.

7. A document according to claim 5 or claim 6, **characterized in that** the surface of the latent image is curved.
